# DEMANDE DE BREVET EUROPEEN

(11) **EP 1 174 352 A1**
(43) Date de publication de la demande: **23.01.2002**
(21) Numéro de dépôt: 01401547.3
(22) Date de dépôt: 14.06.2001
(51) Int. Cl.: B65D 5/66

(54) **Boîte à couvercle articulé et son flan**

(30) Priorité: 05.07.2000 FR 0008722
(71) Demandeur: J. TREILLET S.A., F-27370 Amfreville La Campagne (FR); SCA Emballage France, 95610 Eragny (FR)
(72) Inventeur: Cousin, Benoît, 92200 Neuilly sur Seine (FR); Lepretre, Philippe, 27510 Tourny (FR)
(74) Mandataire: Jaunez, Xavier

(57) **Abrégé**

L'invention concerne un flan découpé pour constituer, par pliage sans collage, une boîte à couvercle articulé sur le corps, comportant d'une part des premier et deuxième panneaux principaux (11, 12) disposés de part et d'autre d'un panneau central, et d'autre part des troisième et quatrième panneaux principaux (13, 14) prolongeant directement le deuxième panneau principal.

Conformément à l'invention, des panneaux secondaires (22) du deuxième panneau principal (12) présentent chacun une ligne oblique de pliage (31) définissant un rabat triangulaire (32) destiné à recouvrir une portion (34) du panneau secondaire associé (21), et le quatrième panneau principal (14) est prolongé latéralement par des volets (24) présentant chacun une ligne oblique de pliage (41) définissant un rabat d'extrémité triangulaire (42) destiné à recouvrir le volet associé (23), en assurant alors la tenue du couvercle monté.

## Description

La présente invention a pour objet un flan découpé pouvant être stocké et livré à plat, et permettant de constituer, par pliage sans collage, une boîte à corps de boîte et à couvercle articulé sur ledit corps. Il pourra s'agir de boîtes de classement ou d'archivage, ou de toute autre boîte de rangement ou de stockage analogue dans un quelconque domaine.

Dans le domaine du classement ou de l'archivage, on connaît depuis plusieurs dizaines d'années divers types de boîtes comportant un couvercle articulé sur le corps de boîte.

Le document US-A-2 396 310 décrit ainsi un flan découpé pour constituer une boîte à couvercle articulé. La tenue du corps de boîte est assurée par collage d'un rabat latéral, ce qui complique la réalisation de la boîte. Le couvercle est quant à lui obtenu par suite d'un découpage de rabat et d'un pliage complexe selon plusieurs lignes de pliage. Une telle structure est très consommatrice de carton pour le volume de boîte obtenu.

Le document FR-A-2 294 920 décrit également une boîte à couvercle articulé dont la tenue est assurée par collage de rabats.

Le document GB-A-1 438 500 décrit lui aussi une boîte à couvercle articulé dont le corps a une tenue assurée par collage d'un rabat latéral. La tenue du couvercle est assurée par des rabats triangulaires repliés.

Le document US-A-4 252 267 décrit enfin une boîte à couvercle articulé dont la tenue est assurée, tant pour le corps que pour le couvercle, par le passage de pattes repliées au niveau d'encoches de traversée. Une telle structure est complexe à réaliser et à monter.

On connaît par ailleurs des réalisations dans lesquelles le flan découpé pour constituer la boîte, par pliage sans collage, comporte classiquement d'une part des premier et deuxième panneaux principaux disposés de part et d'autre d'un panneau central plus étroit et destinés à devenir respectivement les parois frontale et arrière du corps de boîte, chacun de ces panneaux principaux étant prolongé latéralement par des panneaux secondaires sensiblement de même longueur que le panneau central, et d'autre part des troisième et quatrième panneaux principaux prolongeant directement le deuxième panneau principal et destinés à devenir respectivement les parois supérieure et frontale du couvercle. Divers moyens ont alors été proposés pour assurer la tenue du corps de boîte monté. Il est classiquement prévu de prolonger les deux panneaux secondaires associés au deuxième panneau principal dans la direction de la ligne de pliage dudit panneau secondaire, de façon à former un volet rectangulaire articulé qui, après pliage, vient se rabattre en recouvrant intérieurement au moins une partie des panneaux secondaires associés au premier panneau principal. La tenue mécanique du corps de boîte est alors acceptable, et on a également proposé de la renforcer en prévoyant en plus un système d'encliquetage, selon lequel les panneaux secondaires associés au premier panneau principal viennent s'insérer dans une grande fente associée du deuxième panneau principal, la découpe incurvée des premiers panneaux secondaires étant telle que la position finale corresponde à un encliquetage.

Dans tous les cas, la présence de volets rectangulaires prolongeant les panneaux secondaires du deuxième panneau principal interdit tout prolongement latéral des troisième et quatrième panneaux principaux formant le couvercle articulé de la boîte. La conséquence de ceci est que les couvercles articulés sont toujours constitués par deux éléments plans articulés entre eux sans forme définie, et bien entendu sans tenue mécanique. Le quatrième panneau principal du couvercle articulé ne constitue ainsi dans la pratique qu'une simple lèvre terminale venant se glisser au moins en partie derrière le bord libre de la paroi frontale du corps de boîte, éventuellement avec encastrement d'une languette centrale prévue à cet effet.

Un autre inconvénient réside dans le dimensionnement relativement important du flan découpé pour obtenir, après pliage sans collage, une boîte parallélépipédique en position fermée, de dimensions déterminées.

La présente invention a pour objet de concevoir un flan découpé permettant de constituer, par pliage sans collage, une boîte à corps de boîte et à couvercle articulé sur ledit corps dont la tenue mécanique, et en particulier celle du couvercle articulé, est excellente, et ce grâce à une découpe optimisant la quantité de matière utilisée.

Ce problème est résolu conformément à l'invention grâce à un flan découpé pour constituer, par pliage sans collage, une boîte à corps de boîte et à couvercle articulé sur ledit corps, comportant d'une part des premier et deuxième panneaux principaux disposés de part et d'autre d'un panneau central plus étroit et destinés à devenir respectivement les parois frontale et arrière du corps de boîte, chacun de ces panneaux principaux étant prolongé latéralement par des panneaux secondaires sensiblement de même largeur que le panneau central, et d'autre part des troisième et quatrième panneaux principaux prolongeant directement le deuxième panneau principal et destinés à devenir respectivement les parois supérieure et frontale du couvercle, caractérisé en ce que les panneaux secondaires du deuxième panneau principal présentent chacun une ligne oblique de pliage définissant un rabat d'extrémité triangulaire destiné à recouvrir une portion du panneau secondaire associé du premier panneau principal, en assurant alors la tenue du corps de boîte monté, en ce que les troisième et quatrième panneaux principaux sont prolongés latéralement par des volets destinés à former les facettes latérales du couvercle, et en ce que les volets du quatrième panneau principal présentent chacun une ligne oblique de pliage définissant un rabat d'extrémité triangulaire destiné à recouvrir au moins en partie le volet associé du troisième panneau principal, en assurant alors la tenue du couvercle monté.

Ainsi, le couvercle articulé, une fois monté, présente une rigidité propre très satisfaisante préservant la perpendicularité de ses deux faces constitutives (correspondant aux troisième et quatrième panneaux principaux du flan découpé). De plus, les rabats d'extrémité triangulaires des panneaux secondaires du deuxième panneau principal forment, après montage, un bord incliné vers le bas en allant de la paroi arrière à la paroi frontal du corps de boîte, ce qui facilite l'accès au contenant de la boîte, en particulier aux documents ou feuillets lorsqu'il s'agit d'une boîte d'archives ou de classement.

De préférence, les lignes de pliage des panneaux secondaires du deuxième panneau principal et les lignes de pliage des volets du quatrième panneau principal sont des lignes doubles constituées de deux lignes parallèles distantes entre elles d'un intervalle au moins égal à l'épaisseur dudit flan. De telles lignes doubles permettent un pliage plan sur plan enveloppant une partie déterminée du flan sans risque de déchirure de la face extérieure du flan.

De préférence, les volets du quatrième panneau principal ont un contour de forme sensiblement carrée, avec pour chacun une ligne de pliage formant une diagonale du carré correspondant, et les volets du troisième panneau principal ont un contour en forme de triangle rectangle dont l'hypoténuse forme un angle droit avec ladite ligne de pliage. On obtient alors des facettes latérales du couvercle de forme triangulaire avec un angle de 45°, angle que l'on retrouve également pour les bords libres des parois latérales du corps de boîte, ce qui confère une esthétique très satisfaisante.

Avantageusement encore, les rabats d'extrémité triangulaires associés aux deuxième et quatrième panneaux principaux coopèrent, en position repliée, avec la paroi du panneau principal correspondant, pour former des moyens de verrouillage renforçant la tenue du corps de boîte et du couvercle montés.

On pourra prévoir que cette coopération s'effectue par contact forcé, selon lequel la rigidité du panneau coincé contre une paroi perpendiculaire à son plan produit un verrouillage stable. Il est toutefois intéressant de prévoir que les rabats d'extrémité triangulaires présentent chacun une patte en saillie de leur bord droit, lesdites pattes venant, en position repliée des rabats, s'encliqueter dans une lumière associée ménagée dans la paroi du panneau principal correspondant. On obtient alors, grâce à ces encliquetages, une tenue mécanique à la fois stable et fiable.

Il est par ailleurs intéressant de prévoir que le premier panneau principal présente un bord libre à deux encoches en V au niveau des lignes de pliage raccordant ledit panneau principal aux panneaux secondaires associés. Ces deux encoches en V non seulement facilitent la formation des portions d'extrémité qui sont recouvertes par les rabats triangulaires des panneaux secondaires associés au deuxième panneau principal, mais forment également un bord libre de la paroi frontale du corps de boîte monté qui est légèrement surélevé, de sorte que la paroi frontale du couvercle, en position fermée, peut venir se glisser aisément derrière ce bord libre pour la stabilité de position de fermeture de la boîte.

Avantageusement encore, le contour du flan découpé s'inscrit globalement dans un rectangle.

Enfin, bien que cela ne soit pas limitatif, il sera avantageux de prévoir que le matériau constitutif dudit flan est le carton, et de préférence un carton ondulé à parois externes lisses, en vue de constituer une boîte de classement ou d'archivage. Dans le cas d'un carton ondulé, on pourra prévoir que les ondulations du carton constitutif dudit flan s'étendent dans la direction de la longueur du rectangle.

D'autres caractéristiques et avantages de l'invention apparaîtront plus clairement à la lumière de la description qui va suivre et des dessins annexés, concernant un mode de réalisation particulier, en référence aux figures où :
- la figure 1 est une vue de dessus d'un flan conforme à l'invention, tel qu'il se présente à plat avant tout pliage;
- les figures 2 et 3 illustrent en perspective le montage de la boîte à partir du flan découpé précité, respectivement juste avant la fin du montage du corps de boîte et du montage du couvercle articulé;
- les figures 4 et 5 illustrent la boîte entièrement montée, respectivement en position d'ouverture et de fermeture de son couvercle articulé.

On va tout d'abord décrire les différents composants du flan découpé noté 10 représenté à plat sur la figure 1.

Le flan découpé 10 comporte tout d'abord différents panneaux principaux qui sont reliés entre eux par des lignes de pliage associées. On distingue ainsi successivement, un premier panneau principal 11, un panneau central 15 relié au panneau précédent par une ligne de pliage 16, un deuxième panneau principal 12 relié au panneau précédent par une ligne de pliage 17, un troisième panneau principal 13 relié au panneau précédent par une ligne de pliage 18, et enfin un quatrième panneau principal 14 relié au panneau précédent par une ligne de pliage 19. Le panneau central 15 est destiné à devenir le fond du corps de boîte, tandis que les premier et deuxième panneaux principaux 11;12 sont destinés à devenir respectivement les parois frontale et arrière du corps de boîte. Les troisième et quatrième panneaux principaux 13;14 sont quant à eux destinés à devenir respectivement les parois supérieure et frontale du couvercle. Le panneau central 15 et le troisième panneau principal 13 ont la même largeur (selon une direction perpendiculaire aux lignes de pliage respectives) qui correspond à la profondeur de la boîte montée.

Conformément aux techniques traditionnelles, les premier et deuxième panneaux principaux 11;12 sont prolongés latéralement par des panneaux secondaires respectivement 21;22 qui ont sensiblement la même largeur que le panneau central 15, lesdits panneaux secondaires étant destinés à former les parois latérales du corps de boîte.

On va voir cependant que ces panneaux secondaires présentent des particularités que l'on ne trouvait pas dans les flans traditionnels.

Le premier panneau principal 11 est prolongé latéralement par des panneaux secondaires 21 reliés audit panneau par des lignes de pliage 25. On notera que la largeur des panneaux secondaires 21, dans une direction perpendiculaire aux lignes de pliage 25, est sensiblement la même que celle du panneau central 15, car cette dimension correspond à la profondeur du corps de boîte monté. On notera également que le premier panneau principal 11 présente un bord libre à deux encoches en V 33 au niveau des lignes de pliage 25 raccordant ledit panneau principal aux panneaux secondaires associés 21. Ces encoches en V 33 délimitent notamment deux portions d'extrémité 34 sur lesquelles il sera revenu plus loin.

Le deuxième panneau principal 12 est quant à lui prolongé latéralement par des panneaux secondaires 22 reliés audit panneau par des lignes de pliage 26. Ces panneaux secondaires 22 présentent une ligne de pliage 27 agencée au niveau de la ligne de pliage centrale 17, pour être prolongés par des volets carrés ou rectangulaires 28 qui, après pliage, viennent en contact face contre face avec le panneau central 15. On notera qu'il n'y a pas d'interruption entre le bord libre des volets 28 et le bord libre adjacent des panneaux secondaires 21. Ceci s'inscrit dans le cadre d'une recherche d'optimisation de la matière utilisée pour obtenir une boîte de dimensions prédéterminées.

Conformément à une première caractéristique de l'invention, les panneaux secondaires 22 du deuxième panneau principal 12 présentent chacun une ligne oblique de pliage 31 définissant un rabat d'extrémité triangulaire 32 qui est destiné à recouvrir la portion 34 précitée du panneau secondaire associé 21 du premier panneau principal 11, en assurant alors la tenue du corps de boîte monté.

En l'espèce, les deux lignes de pliage 31, qui sont sensiblement à 45°, sont des lignes doubles constituées de deux lignes parallèles distantes entre elles d'un intervalle au moins égal à l'épaisseur du flan découpé. La présence de doubles lignes de pliage écarte tout risque de déchirement de la paroi externe des panneaux secondaires 22 concernés lors du pliage pour le montage du corps de boîte.

Lorsque les rabats d'extrémité triangulaires 32 sont pliés à 180°, en enveloppant les portions 34 des panneaux secondaires 21, leur bord supérieur libre, qui était initialement aligné sur la ligne de pliage 18 vient sensiblement au contact de la ligne de pliage associée 26. Ce contact bord contre face peut constituer un moyen de verrouillage du corps de boîte monté. Toutefois, on a prévu ici, pour avoir une tenue plus stable et fiable dans le temps, que les rabats d'extrémité triangulaires 32 présentent chacun une patte 35 en saillie de leur bord supérieur droit (c'est-à-dire, leur bord initialement disposé dans l'alignement de la ligne de pliage 18), lesdites pattes venant, en position repliée des rabats, s'encliqueter dans une lumière associée 36 ménagée dans la paroi du deuxième panneau principal 12, le long des lignes de pliage 26.

Si l'on se reporte à la figure 2, qui illustre une position en cours de montage du corps de boîte, on distingue sur l'un des côtés du corps de boîte le rabat triangulaire 32 qui a été plié de 180° autour de sa double ligne de pliage 31 pour recouvrir la portion du panneau secondaire associé 21 du premier panneau principal 11, avec une encliquetage de la patte 35 dans la lumière 36 associée. De l'autre côté, on distingue la partie supérieure du panneau secondaire 21 dont le rabat triangulaire 32 n'a pas encore été rabattu, pour recouvrir la portion 34 du panneau secondaire 21 associé. Après pliage de ce dernier rabat triangulaire 32, et encliquetage de la patte 35 dans la lumière 36, le corps de boîte est alors entièrement monté.

Sur la figure 2, on a noté A la boîte en formation et B le corps de boîte. La figure 3 montre le corps de boîte B totalement monté, et le couvercle articulé associé noté C en cours de formation.

Conformément à une deuxième caractéristique de l'invention, les troisième et quatrième panneaux principaux 13;14 sont prolongés latéralement par des volets 23;24 destinés à former les facettes latérales du couvercle. De plus, les volets 24 du quatrième panneau principal 14 présentent chacun une ligne oblique de pliage 41 définissant un rabat d'extrémité triangulaire 42 qui est destiné à recouvrir au moins en partie le volet associé 23 du troisième panneau principal 13, en assurant alors la tenue du couvercle monté.

Les volets 24 du quatrième panneau principal 14 ont un contour de forme sensiblement carrée ou rectangulaire, avec pour chacun une ligne de pliage 41 formant une diagonale correspondante. Les volets 23 du troisième panneau principal 13 ont quant à eux un contour de forme triangulaire. En l'espèce, bien que cela ne soit pas limitatif, les volets 24 ont ici un contour de forme carrée, et les volets 23 ont un contour en forme de triangle rectangle, dont l'hypoténuse forme un angle droit avec la ligne de pliage 41 qui est orientée à 45°, c'est-à-dire parallèlement aux lignes de pliage 31 des panneaux secondaires 22 précités.

Pour la tenue mécanique du couvercle, on a utilisé ici le même principe fondamental de rabat triangulaire replié.

En effet, après pliage du quatrième panneau principal 14 sur 90° autour de la ligne de pliage 19, et pliage des volets 23 et 24 autour de leur ligne de pliage associée notée 29;30, pliage également à 90°, on procède alors au pliage des rabats d'extrémité triangulaires 42, sur 180°, chaque rabat d'extrémité triangulaire 42 recouvrant au moins en partie, ici pratiquement totalement, le volet triangulaire 23 associé.

Comme précédemment, les rabats d'extrémité triangulaires 42 associés au quatrième panneau principal 14 coopèrent, en position repliée, avec la paroi dudit panneau principal pour former des moyens de verrouillage renforçant la tenue du couvercle monté. On a là encore, prévu que ces rabats d'extrémité triangulaires 42 présentent chacun une patte 45 en saillie de leur bord supérieur libre, lesdites pattes venant, en position repliée des rabats, s'encliqueter dans une lumière associée 46 ménagée dans la paroi du quatrième panneau principal 14 le long des lignes de pliage 30.

Comme précédemment, les lignes de pliage 41 des volets 24 du quatrième panneau principal 14 sont des lignes doubles constituées de deux lignes parallèles distantes entre elles d'un intervalle au moins égal à l'épaisseur du flan découpé.

Sur la figure 2, le corps de boîte B est en cours de montage, mais les panneaux et volets destinés à constituer le couvercle sont encore dans une position à plat.

Sur la figure 3, le corps de boîte B est complètement monté, et le couvercle C est en cours de formation. Sur cette figure, on a procédé d'un côté au repliage du rabat d'extrémité triangulaire 42 autour de sa double ligne de pliage 41 jusqu'à encliquetage de la patte 45 correspondante dans la lumière 46 du quatrième panneau principal 14. De l'autre côté, le volet 24 est encore dans une position plane, car le rabat triangulaire 42 associé n'a pas été encore replié.

Sur la figure 4, le couvercle C est terminé, c'est-à-dire que le second rabat d'extrémité triangulaire 42 a été à son tour replié en recouvrant le volet triangulaire 23 associé, jusqu'à encliquetage de la patte 45 dans la lumière correspondante 46. La boîte A est ainsi terminée, et elle est illustrée en position d'ouverture de son couvercle sur la figure 4.

Sur la figure 5, on a illustré la même boîte A en position de fermeture de son couvercle.

On constate sur cette dernière figure que l'on a un contact d'appui entre les deux bords à 45° associés aux doubles lignes de pliage 31 pour le corps de boîte et 41 pour le couvercle. Ceci confère une position stable du couvercle en position de fermeture. Dans cette position, le bord libre inférieur de la paroi frontale 14 du couvercle C vient s'insérer derrière le bord central libre de la paroi frontale du corps de boîte.

On constate que les encoches en V 33 permettent à la fois de délimiter le bord supérieur de la paroi frontale du corps de boîte, et aussi de dégager les portions 34 qui sont recouvertes par les rabats triangulaires 32 après repliage desdits rabats sur 180°.

Si l'on revient maintenant à la figure 1, on constate que le contour du flan 140 s'inscrit globalement dans un rectangle. Il est aisé de constater sur cette figure qu'il y a très peu d'espace vide à l'intérieur de ce contour rectangulaire, ce qui signifie que l'on est parvenu à optimiser la quantité de matière utilisée. Dans la pratique, on a constaté que l'on utilisait 15 à 20% de moins de matière par rapport aux boîtes traditionnelles, ce qui constitue un avantage économique considérable.

Le matériau constitutif du flan découpé est de préférence le carton, en particulier un carton ondulé à parois externes lisses, en vue par exemple de constituer une boîte de classement ou d'archivage. Dans le cas d'un carton ondulé, les ondulations du carton s'étendent de préférence dans la direction de la longueur du rectangle, de façon à donner une rigidité propre satisfaisante aux différents volets et panneaux, en particulier pour la tenue mécanique du corps de boîte et du couvercle dans le temps. En effet, pour les parties de verrouillage par encliquetage, les opérations de démontage répétées risquent d'affaiblir les parties fonctionnelles concernées. Si la direction des ondulations est correctement orientée, les pattes d'encliquetage présentent une rigidité propre notablement supérieure, et par suite préservent la fiabilité de la tenue mécanique de l'ensemble.

On ainsi parvenu à réaliser un flan découpé permettant d'obtenir une boîte dont le couvercle articulé présente une tenue mécanique propre à la fois stable et fiable, et ce en utilisant un minimum de matière.

L'invention n'est pas limitée au mode de réalisation qui vient d'être décrit, mais englobe au contraire toute variante reprenant, avec des moyens équivalents, les caractéristiques essentielles énoncées plus haut.

## Revendications

1. Flan découpé pour constituer, par pliage sans collage, une boîte à corps de boîte et à couvercle articulé sur ledit corps, comportant d'une part des premier et deuxième panneaux principaux (11, 12) disposés de part et d'autre d'un panneau central (15) plus étroit et destinés à devenir respectivement les parois frontale et arrière du corps de boîte, chacun de ces panneaux principaux (11;12) étant prolongé latéralement par des panneaux secondaires (21;22) sensiblement de même largeur que le panneau central (15), et d'autre part des troisième et quatrième panneaux principaux (13, 14) prolongeant directement le deuxième panneau principal (12) et destinés à devenir respectivement les parois supérieure et frontale du couvercle, **caractérisé en ce que** les panneaux secondaires (22) du deuxième panneau principal (12) présentent chacun une ligne oblique de pliage (31) définissant un rabat d'extrémité triangulaire (32) destiné à recouvrir une portion (34) du panneau secondaire associé (21) du premier panneau principal (11), en assurant alors la tenue du corps de boîte monté, **en ce que** les troisième et quatrième panneaux principaux (13;14) sont prolongés latéralement par des volets (23;24) destinés à former les facettes latérales du couvercle, et **en ce que** les volets (24) du quatrième panneau principal (14) présentent chacun une ligne oblique de pliage (41) définissant un rabat d'extrémité triangulaire (42) destiné à recouvrir au moins en partie le volet associé (23) du troisième panneau principal (13), en assurant alors la tenue du couvercle monté.

2. Flan selon la revendication 1, **caractérisé en ce que** les lignes de pliage (31) des panneaux secondaires (22) du deuxième panneau principal (12) et les lignes de pliage (41) des volets (24) du quatrième panneau principal (14) sont des lignes doubles constituées de deux lignes parallèles distantes entre elles d'un intervalle au moins égal à l'épaisseur dudit flan.

3. Flan selon la revendication 1 ou la revendication 2, **caractérisé en ce que** les volets (24) du quatrième panneau principal (14) ont un contour de forme sensiblement carrée, avec pour chacun une ligne de pliage (41) formant une diagonale du carré correspondant, et les volets (23) du troisième panneau principal (13) ont un contour en forme de triangle rectangle dont l'hypoténuse forme un angle droit avec ladite ligne de pliage (41).

4. Flan selon l'une des revendications 1 à 3, **caractérisé en ce que** les rabats d'extrémité triangulaires (32;42) associés aux deuxième et quatrième panneaux principaux (12;14) coopèrent, en position repliée, avec la paroi du panneau principal correspondant, pour former des moyens de verrouillage renforçant la tenue du corps de boîte et du couvercle montés.

5. Flan selon la revendication 4, **caractérisé en ce que** les rabats d'extrémité triangulaires (32;42) présentent chacun une patte (35;45) en saillie de leur bord droit, lesdites pattes venant, en position repliée des rabats, s'encliqueter dans une lumière associée (36;46) ménagée dans la paroi du panneau principal correspondant (12;14).

6. Flan selon l'une des revendications 1 à 5, **caractérisé en ce que** le premier panneau principal (11) présente un bord libre à deux encoches en V (33) au niveau des lignes de pliage (25) raccordant ledit panneau principal aux panneaux secondaires associés (21).

7. Flan selon l'une des revendications 1 à 6, **caractérisé en ce que** le contour dudit flan s'inscrit globalement dans un rectangle.

8. Flan selon l'une des revendications 1 à 7, **caractérisé en ce que** le matériau constitutif dudit flan est le carton, et de préférence un carton ondulé à parois externes lisses, en vue de constituer une boîte de classement ou d'archivage.

9. Flan selon les revendications 7 et 8, **caractérisé en ce que** les ondulations du carton constitutif dudit flan s'étendent dans la direction de la longueur du rectangle.
